# FASCICULE DE BREVET EUROPEEN

(11) **EP 0 828 910 B1**
(45) Date de publication et mention de la délivrance du brevet: **28.04.1999**
(21) Numéro de dépôt: 96917530.6
(22) Date de dépôt: 22.05.1996
(51) Int. Cl.: E04H 15/20

(54) **VOUTE GONFLABLE DEPLOYABLE ET ESCAMOTABLE**
ZUSAMMEN- UND AUS-ZIEHBARES,AUFBLASBARES GEWÖLBE
DEPLOYABLE AND COLLAPSIBLE INFLATABLE DOME

(30) Priorité: 31.05.1995 FR 9506488
(43) Date de publication de la demande: 18.03.1998
(73) Titulaire: Société Civile d'Exploitation des Brevets et Procédés SPIRONEF, 75116 Paris (FR)
(72) Inventeur: DELAMARE, Guy, F-78230 Le Pecq (FR)
(74) Mandataire: Lanceplaine, Jean-Claude
(86) Numéro de dépôt international: FR9600765
(87) Numéro de publication internationale: WO9638642

(56) Documents cités:
- FR-A- 2 621 944
- FR-A- 2 677 394

## Description

La présente inventiona pour objet une voûte gonflable, déployable et escamotable par gonflage et dégonflage respectivement.

D'une manière générale, ces voûtes gonflables comprennent une pluralité de poutres longitudinales disposées côte à côte, des moyens de coulissement d'au moins une extrémité des poutres le long d'au moins un chemin de déploiement ou de repliage et des moyens d'alimentation desdites poutres en fluide sous pression.

Ce type de voûtes est conçu, entre autres, pour permettre son déploiement par simple gonflage, ainsi que son escamotage par dégonflage, ce qui permet à volonté de recouvrir un espace dans le but de le protéger des intempéries et de le découvrir par beau temps.

On connaît plus particulièrement dans le FR-A-2 621 944 une voûte gonflable dans laquelle chaque poutre comporte deux panneaux opposés formant semelle et constituant chacun un des lobes de la paroi intérieure et extérieure de la voûte et deux panneaux latéraux formant âme de la poutre.

Les moyens d'alimentation de la poutre en fluide de gonflage sont formés par au moins un conduit traversant lesdites poutres et étant extensible dans sa longueur, son étirement et sa rétraction étant commandés par le déploiement et l'escamotage de la voûte respectivement.

Dans cette voûte, le conduit d'alimentation est commun à toutes les poutres et communique avec chacune desdites poutres par un orifice obturable commandé par des moyens d'obturation et le conduit d'alimentation traverse de manière étanche une ouverture agencée dans chacun des panneaux latéraux.

Le chemin de déploiement est situé à l'extérieur des poutres, ce qui entraîne des contraintes réparties sur une zone réduite de la paroi.

On connaît également dans le FR-A-2 677 394 une voûte gonflable comportant une pluralité de poutres longitudinales disposées côte à côte, des moyens de coulissement d'au moins une extrémité des poutres le long d'au moins un chemin de déploiement ou de repliage et des moyens d'alimentation des poutres en fluide de gonflage.

Dans ce cas, le chemin de déploiement ou de repliage traverse de manière étanche lesdites poutres.

Ce chemin de déploiement ou de repliage s'étend longitudinalement à l'intérieur d'un conduit d'alimentation en fluide sous pression et les moyens de coulissement sont situés entre ledit chemin et la paroi dudit conduit.

Mais, une telle structure pose des problèmes d'étanchéité et est complexe du fait de la disposition du chemin de déploiement ou de repliage à l'intérieur du conduit d'alimentation en fluide sous pression.

L'invention a pour but de proposer une voûte gonflable, déployable et escamotable qui permet d'éviter les inconvénients précédemment mentionnés.

L'invention a donc pour objet une voûte gonflable, déployable et escamotable par gonflage et dégonflage respectivement, comportant :
- une pluralité de poutres gonflables, longitudinales et disposées côte à côte,
- des moyens d'alimentation des poutres gonflables en fluide sous pression,
- des moyens de coulissement des poutres le long d'au moins un chemin de déploiement ou de repliage formé par une poutre rigide traversant de manière étanche ces poutres,
caractérisée en ce que la poutre rigide est formée par une canalisation de transport du fluide sous pression pour le gonflage ou le dégonflage des poutres communiquant, d'une part, à au moins une de ses extrémités avec les moyens d'alimentation en fluide sous pression et, d'autre part, avec l'intérieur d'au moins une poutre gonflable par au moins un orifice ménagé dans la paroi de la canalisation et muni de moyens d'obturation.

Selon d'autres caractéristiques de l'invention :
- la canalisation est formée par un tube de section circulaire ou de section rectangulaire,
- les moyens d'alimentation des poutres gonflables sont formés par au moins un générateur de fluide sous pression,
- le générateur de fluide sous pression est un ventilateur centrifuge comportant, d'une part, un orifice d'aspiration muni d'une première gaine souple dont l'extrémité libre comporte des moyens de connexion avec une seconde gaine souple reliée à la canalisation, et d'autre part, un orifice de refoulement comportant des moyens de connexion avec la seconde gaine souple destinée à être reliée alternativement par lesdits moyens de connexion avec l'orifice de refoulement pour gonfler les poutres ou avec l'extrémité libre de la première gaine souple pour dégonfler lesdites poutres,
- les moyens d'obturation sont formés par des portes étanches associées à des moyens de commande de leur ouverture ou de leur fermeture,
- chaque porte comporte au moins un vantail pivotant dans la canalisation entre une position de fermeture assurant la continuité de la paroi externe de ladite canalisation et une position inclinée d'ouverture assurant, au travers des orifices, l'orientation du fluide sous pression de cette canalisation vers ladite au moins une poutre gonflable ou de ladite au moins une poutre gonflable vers ladite canalisation,
- les parois contiguës des poutres gonflables adjacentes sont reliées entres elles autour de la canalisation correspondante par une platine portant les moyens de coulissement et ménageant avec ladite canalisation un espace libre obturable momentanément par un joint d'étanchéité,
- les platines adjacentes sont maintenues écartées l'une de l'autre par au moins une entretoise, d'une distance telle que la longueur de la canalisation entre lesdites platines adjacentes comporte au moins une partie de la surface d'au moins un desdits orifices obturables.

L'invention sera mieux comprise à la lecture de la description qui va suivre, donnée uniquement à titre d'exemple et faite en se référant aux dessins annexés sur lesquels :
- la Fig. 1 est une vue schématique en perspective d'une voûte gonflable selon l'invention,
- la Fig. 2 est une vue schématique partielle en coupe d'une des extrémités des poutres gonflables en position escamotée,
- la Fig. 3 est une vue schématique des moyens d'alimentation des poutres gonflables en fluide sous pression,
- la Fig. 4 est une vue en coupe transversale d'un premier mode de réalisation des moyens de coulissement des poutres gonflables,
- la Fig. 5 est une vue en coupe transversale d'un second mode de réalisation des moyens de coulissement des poutres gonflables,
- la Fig. 6 est une vue schématique en coupe transversale et en position de fermeture d'un premier mode de réalisation des moyens d'obturation des orifices de la canalisation,
- la Fig. 7 est une vue schématique en coupe transversale et en position d'ouverture du premier mode de réalisation des moyens d'obturation des orifices de la canalisation,
- la Fig. 8 est une vue schématique en coupe transversale d'un premier mode de réalisation des moyens de coulissement des poutres gonflables le long du chemin de déploiement ou de repliage,
- la Fig. 9 est une vue schématique en coupe transversale d'un second mode de réalisation des moyens de coulissement des poutres gonflables le long du chemin de déploiement ou de repliage,
- la Fig. 10 est une vue schématique en coupe transversale de deux poutres gonflables contiguës, - la Fig. 11 est une vue schématique partielle en coupe d'une extrémité des poutres gonflables en position déployée,
- la Fig. 12 est une vue schématique en coupe transversale d'un second mode de réalisation des moyens d'obturation des orifices de la canalisation.
- la Fig. 13 est une vue schématique en coupe transversale d'une variante du joint d'étanchéité entre deux poutres gonflables, en position dégonflée,
- la Fig. 14 est une vue schématique en coupe transversale du joint d'étanchéité de la Fig. 13, en position gonflée,
- la Fig. 15 est une vue schématique en coupe transversale d'une autre variante du joint d'étanchéité entre deux poutres gonflables, en position gonflée.

Sur la Fig. 1, on a représenté schématiquement une voûte gonflable 1 constituée d'une pluralité de poutres gonflables, longitudinales A, B, C...M, N étanches et qui sont disposées côte à côte pour former la voûte 1.

A chaque extrémité des poutres A, B, C..., lesdites poutres sont montées coulissantes le long d'un chemin 2 et 2a de déploiement ou de repliage qui traverse les parois souples des poutres comme cela sera décrit ultérieurement.

Chaque chemin 2 et 2a de déploiement ou de repliage est formé par une poutre rigide.

L'une des poutres rigides, comme par exemple la poutre rigide 2, est formée par une canalisation 3 de transport d'un fluide sous pression pour le gonflage ou le dégonflage des poutres A, B, C....

Selon une variante, chaque poutre rigide peut être formée par une canalisation de transport du fluide sous pression.

La canalisation 3 de transport du fluide sous pression pour le gonflage ou le dégonflage des poutres A, B, C... communique, d'une part, à au moins une de ses extrémités avec des moyens 4 d'alimentation en fluide sous pression (Fig. 1) et, d'autre part, avec l'intérieur d'au moins une poutre gonflable A, B, C... par au moins un orifice 5, 5a, 5b, 5c... ménagé dans la paroi de la canalisation 3 et muni chacun de moyens d'obturation.

La canalisation 3 est formée par exemple par un tube rectiligne ou cintré de section circulaire (Fig. 4) ou par un tube cintré de section rectangulaire (Fig. 5).

Ce tube peut être réalisé en bois, en matériau composite ou encore en métal.

Selon un exemple de réalisation représenté sur les Figs. 4 et 5, la canalisation 3 est composée, d'une part, de deux parois latérales 10a et 10b dont les deux lisières 11 et 12 sont rectilignes ou cintrées et qui sont réalisées par un empilage de lamelles de bois 13a, 13b, 13c...13n et, d'autre part, d'au moins deux planches de bois 14, 15, 16 et 17 rectilignes ou cintrées et collées sur le chant des lisières 11 et 12 desdites parois latérales 10a et 10b.

Les moyens 4 d'alimentation en fluide sous pression des poutres gonflables A, B, C... sont formés par au moins un générateur de fluide sous pression.

Selon un exemple de réalisation représenté à la Fig. 3, le générateur de fluide sous pression est un ventilateur centrifuge 4 comprenant un orifice d'aspiration 21 et un orifice de refoulement 22.

La liaison entre l'orifice d'aspiration 21 et l'orifice de refoulement 22 avec la canalisation 3 est réalisée au moyen de deux gaines souples respectivement 23 et 24.

La première gaine souple 23 a ses deux extrémités reliées à des brides fixes 25 et 26 dont l'une 25 est fixée sur l'orifice d'aspiration 21 et dont l'autre 26 est portée par une platine 27 montée sur l'orifice de refoulement 22 au moyen d'une bride 28.

La seconde gaine souple 24 a l'une de ses extrémités reliées à une bride fixe 29 solidaire de la canalisation 3 et l'autre de ses extrémités reliée à une bride mobile 30 associée à des moyens de manoeuvre 31 permettant la connexion étanche de la seconde gaine souple 24, soit avec la bride 28 de l'orifice de refoulement 22 pour effectuer le gonflage des poutres A, B, C... et le déploiement de la voûte 1, soit avec la bride 26 de l'extrémité libre de la première gaine souple 23 pour effectuer le dégonflage des poutres A, B, C... et le repliage de la voûte 1.

En se reportant maintenant aux figures 6 et 7, on va décrire les moyens d'obturation d'un orifice 5, les moyens d'obturation des autres orifices étant identiques.

Les moyens d'obturation sont formés par des portes étanches 40 associées à des moyens 41 de commande de leur ouverture ou de leur fermeture.

Chaque porte étanche 40 comporte au moins un vantail 42 pivotant dans la canalisation 3 autour d'un point d'articulation 43 entre une position de fermeture (Fig. 6) assurant la continuité de la paroi externe de ladite canalisation 3 et une position inclinée d'ouverture (Fig. 7) assurant, au travers de l'orifice 5 correspondant, l'orientation du fluide sous pression de cette canalisation 3 vers la poutre gonflable correspondante A, B, C... ou de ladite poutre gonflable correspondante A, B, C... vers la dite canalisation 3.

Selon l'exemple de réalisation représenté aux Figs. 6 et 7, la canalisation 3 comprend deux orifices opposés 5 munis de vantaux 42 s'ouvrant l'un vers l'autre et comportant un mécanisme de serrage en position de fermeture de ces vantaux 42.

Ce mécanisme de serrage des vantaux 42 en position de fermeture est composé de deux biellettes 44 et 45 articulées entres elles à une de leurs extrémités en un point commun d'articulation 46 et articulées chacune à leur autre extrémité sur chacun des vantaux 42 en un point d'articulation 47.

Les moyens 41 de commande de l'ouverture ou de fermeture des vantaux 42 sont formés par exemple par un vérin dont l'extrémité libre de la tige 41a de vérin est reliée aux biellettes 44 et 45 en leur point commun d'articulation 46.

Chaque vantail 42 est formé de deux éléments 50 et 51 démontables l'un par rapport à l'autre et, solidarisés entre eux, à l'aide d'une pluralité de vis 52 accessibles depuis l'extérieur de la canalisation 3.

Le premier élément 50 est ajouré à sa partie centrale et porte, d'une part, les articulations 43 et 47 et, d'autre part, un joint d'étanchéité 53 avec la paroi interne de la canalisation 3 sur le pourtour de l'orifice 5 de ladite canalisation 3.

La séparation du second élément 51 par rapport au premier élément 50 permet d'accéder à l'intérieur de la canalisation 3 pour la maintenance des moyens 41 de commande de l'ouverture ou de la fermeture des vantaux 42.

Le second élément 51 obture la partie centrale du premier élément 50 et assure la continuité de la paroi externe de la canalisation 3 en position de fermeture du vantail 42, comme représentée à la Fig. 6.

Ainsi que représenté sur les Figs. 8 et 9, les parois contiguës 60 et 61 des poutres gonflables adjacentes par exemple A et B sont reliées entres elles de façon étanche autour de la canalisation 3 correspondante à l'aide d'une platine 62 portant les moyens de coulissement constitués par exemple par un galet 63 ou par un patin.

Chaque galet 63 est destiné à rouler sur la paroi externe de la canalisation 3 au cours du déploiement ou du repliage de la voûte 1.

Chaque platine 62 ménage un espace libre 64 avec la canalisation correspondante 3 permettant l'intercommunication entre les enceintes sous pression des poutres gonflables adjacentes par exemple A et B.

L'espace libre 64 est soit totalement libre, soit obturé en permanence ou soit obturé momentanément par exemple après déploiement de la voûte.

Comme représenté à la Fig. 8, l'espace libre 64 est obturé en permanence par un joint d'étanchéité 65 fixé sur la platine 62 et frottant sur la paroi externe de la canalisation 3 au cours du déploiement ou de l'escamotage de la voûte 1 de façon à isoler les enceintes sous pression des poutres gonflables adjacentes par exemple A et B.

Comme représenté à la Fig. 9, l'espace libre 64 est obturable momentanément par un joint d'étanchéité 66 gonflable et repliable.

Ce joint d'étanchéité 66 est fixé sur la platine 62 à l'intérieur de laquelle il est replié en l'absence de pressurisation et il se déploie sous l'effet de sa pressurisation interne pour venir s'appliquer de façon étanche sur la paroi externe de la canalisation 3.

Comme représenté à la Fig. 9, l'arrimage étanche de chaque paroi des poutres gonflables adjacentes par exemple A et B avec les platines 62 est réalisé à l'aide d'une bride 67a et 67b maintenue prisonnière dans un ourlet annulaire 68a et 68b formé par retournement de la paroi 60 et 61 correspondante.

Les brides 67a et 67b sont fixées sur la platine 62 au moyen d'une pluralité de boulons 69.

Comme cela apparaît sur les figures 2 et 8, les platines adjacentes 62 sont, lorsque les poutres sont dégonflées et escamotées, maintenues écartées par des entretoises 70 à une distance telle que la longueur de la canalisation correspondante 3 comprise entre ces platines adjacentes 62 comporte au moins une partie de la surface d'au moins un orifice obturable 5d, 5c....

Selon une variante, l'entretoise 70 peut porter un galet, non représenté, de guidage sur la canalisation 3 correspondante.

Selon encore une variante, l'entretoise 70 peut être fixée à la fois sur les platines adjacentes 62 de la première poutre A, la longueur de cette entretoise correspondant à l'écartement de ces platines 62 lorsque la première poutre A est gonflée.

Comme représenté à la Fig. 10, les parois contiguës 60 et 61 des poutres gonflables adjacentes par exemple A et B sont reliées entres elles le long de l'espace qui s'étend entre les platines 62 et le long de l'espace entre une platine 62 et la ou les extrémités des poutres gonflables, par au moins une bande auto-agrippante 71.

Cette bande auto-agrippante 71 est composée de deux parties 72 et 73 qui peuvent s'accrocher l'une à l'autre ou se décrocher l'une de l'autre.

Chacune de ces parties 72 et 73 est fixée par exemple par soudage au moins le long de ses lisières longitudinales sur chacune des parois 60 et 61 des poutres adjacentes par exemple A et B.

Selon un autre mode de réalisation, les parois contiguës 60 et 61 des poutres gonflables adjacentes par exemple A et B sont reliées entre elles par une platine continue, non représentée, s'étendant entre les chemins de déploiement 2 et 2a. Dans ce cas, chaque platine comporte à chacune de ses extrémités un orifice de passage du chemin de déploiement correspondant.

En se reportant maintenant aux figures et notamment aux figures 2 et 11, on va décrire le fonctionnement de la voûte gonflable 1 selon l'invention.

Pour le déploiement de cette voûte gonflable 1, les orifices 5, 5a, 5c et 5d sont fermés par les vantaux correspondant 42 et l'orifice 5b est ouvert.

Le ventilateur 3 fonctionne en gonflage et la poutre A qui se trouve en face de l'orifice 5b ouvert est gonflée, puis la poutre B est gonflée car elle se trouve dans un premier temps en communication avec la poutre A et dans un second temps, après un début de gonflage en face de l'orifice 5b ouvert.

Ensuite, l'orifice 5b est fermé et l'orifice 5c est ouvert de façon à gonfler les poutres C et D et ainsi de suite.

En cas de baisse de pression par des fuites diverses ou pour compléter la pressurisation dans les poutres après le déploiement, on ouvre l'orifice 5 pour pressuriser les poutres A et B ou l'orifice 5a pour pressuriser les poutres C et D ou les autres orifices pour pressuriser les poutres correspondantes.

Au moment de l'escamotage de la voûte 1, l'ensemble des orifices 5, 5a, 5b, 5c... est fermé et le ventilateur 4 fonctionne en aspiration.

L'orifice 5d est tout d'abord ouvert pour dégonfler la poutre N, puis la poutre M qui communique avec la poutre N.

L'orifice 5d est fermé et l'orifice 5c est ouvert pour dégonfler la poutre D, puis la poutre C.

Ensuite, l'orifice 5c est fermé et l'orifice 5b est ouvert pour dégonfler les poutres A et B afin de replier l'ensemble de la voûte.

En se reportant maintenant à la Fig. 12, on va décrire un second mode de réalisation des moyens d'obturation d'un orifice 5.

Ces moyens d'obturation ne sont utilisés que pour le gonflage des poutres A, B, C...M, N, le dégonflage de ces poutres étant réalisé par un autre orifice 5 équipé d'une porte étanche 40 selon le premier mode de réalisation décrit précédemment.

Les moyens d'obturation sont, dans ce cas, formés par des clapets anti-retour 74 actionnés par la différence des pressions de fluide régnant, d'une part, dans la canalisation 3 et, d'autre part, dans ladite au moins une poutre gonflable A, B, C... M, N.

Chaque clapet anti-retour 74 comporte deux membranes associées 75 et 76 en matériau souple.

La première membrane 75 obture l'orifice 5 entre l'intérieur de la canalisation 3 et la poutre gonflable par exemple A et la seconde membrane 76 entoure ledit orifice 5.

Ces deux membranes 75 et 76 sont reliées entre elles sur une portion de leur périphérie.

Par exemple, elles sont reliées entre elles dans les portions 77a et 77b et elles ne sont pas reliées entre elles dans la portion 78.

Avantageusement, ces deux membranes 75 et 76 sont disposées dans une cavité 80 ménagée dans la paroi de la canalisation 3 et protégées par des portes de visite 81 munies d'orifices 82a et 82b qui mettent en communication cette cavité 80 avec l'intérieur de la poutre gonflable correspondante par exemple A.

Sur la Fig. 12 on a représenté, sur la même canalisation 3, deux clapets 74 dont l'un est dans une position d'obturation F et dont l'autre est dans une position d'ouverture G.

Lorsque l'on met en pression la poutre gonflable A à partir du générateur de fluide sous pression 4 fonctionnant en gonflage la pression croît dans la canalisation 3 à un niveau supérieur à la pression régnant dans cette poutre A et par suite dans la cavité 80.

Sous l'effet de cette différence de pression, les membranes 75 et 76 s'écartent l'une de l'autre dans la position d'ouverture G en dégageant l'orifice 5 et en laissant apparaître une ou plusieurs ouverture 79 dans la ou les portions de la périphérie des membranes 75 et 76 où elles ne sont pas reliées entre elles.

Ce débit de fluide sous pression passe alors de la canalisation 3 par l'orifice 5, puis entre les membranes 75 et 76 par l'ouverture 79 et par les orifices 82a et 82b vers la poutre gonflable A.

Lorsque le générateur de fluide sous pression 4 est arrêté, la pression chute dans la canalisation 3 et la pression régnant alors dans la poutre gonflable A devient supérieure à celle régnant dans ladite canalisation 3.

Dans ce cas, les deux membranes 75 et 76 sont appliquées l'une contre l'autre de façon étanche dans la position de fermeture F en aplatissant la ou les ouvertures 79 et en obturant l'orifice 5.

Selon une variante représentée sur les Figs. 13 à 15, l'espace libre 64 est obturable momentanément par un joint d'étanchéité 90 formé de trois parties concentriques.

Ces trois parties concentriques sont constituées par une double membrane annulaire 91, une lèvre élastique 92 ménagée sur l'un des bords de la double membrane 91 et par au moins un talon 93 de fixation sur la platine 62 et ménagé sur l'autre bord de ladite double membrane 91.

Cette double membrane annulaire 91 ménage intérieurement un espace 94 relié à des moyens de gonflage, non représentés.

La lèvre élastique 92 est formée par un anneau torique.

D'autre part, le joint d'étanchéité 90 est réalisé en gomme élastique d'élastomère ou de plastomère renforcée par une nappe de câblés 95 disposés radialement et s'étendant de manière continue dans ledit talon 93 et la double membrane annulaire 91.

Les câblés 95 sont en métal, en textile ou en fibres de verre.

La double membrane annulaire 91 du joint d'étanchéité 90 est déformable entre un premier état non gonflé (Fig. 13) assurant l'étanchéité entre deux poutres A, B, C...M, N adjacentes par serrage élastique de la lèvre 92 sur la canalisation 3 et un second état gonflé (Fig. 14) ménageant un passage entre les deux poutres A, B, C...M, N adjacentes.

Selon un premier mode de réalisation représenté sur les Figs. 13 et 14, l'espace interne 94 de la double membrane 91 est relié aux moyens de gonflage par un tuyau 96 et la pression exercée par la lèvre élastique 92 sur la canalisation 3, lorsque le joint 90 est en position gonflée, est ajustée par un anneau 97 solidaire de la platine 62 et sur lequel ledit joint prend appui en position dégonflée. La position de l'anneau 97 par rapport à la platine 62 est réglable. Ce réglage peut éventuellement être obtenu par des cales d'épaisseur 98.

Selon un second mode de réalisation représenté à la Fig. 15, l'une des membranes de la double membrane 91 est disposée entre deux flasques de rigidification, respectivement 99a et 99b, et le joint d'étanchéité 90 est fixé sur la platine 62, au niveau des talons 93, par un organe de fixation 100.

Le flasque 99a disposé entre les deux membranes de la double membrane 91 comporte un conduit 101 débouchant dans l'espace interne 94 et relié aux moyens de gonflage, non représentés.

La configuration du joint 90, gonflé et escamoté ou dégonflé et appliqué contre la canalisation 3 entre chaque poutre A,B, C...M, N règle le gonflage ou le dégonflage successif de ces poutres en fermant ou en ouvrant le passage d'intercommunication 64. Pour le gonflage successif desdites poutres A, B, C...M, N, on escamote successivement le joint 90 correspondant par gonflage, puis on le dégonfle lorsque la poutre correspondante a été gonflée à la pression désirée.

L'étanchéité des poutres A, B, C...M, N est assurée par les joints d'étanchéité 90 qui, en état dégonflé, s'appliquent, grâce à leur forme et leur structure, sur la canalisation 3.

Selon une variante, la canalisation 3 de transport du fluide sous pression est disposée au milieu desdites poutres A, B, C...M, N.

## Revendications

1. Voûte gonflable, déployable et escamotable par gonflage et dégonflage respectivement, comportant :
- une pluralité de poutres gonflables A, B, C...M, N longitudinales et disposées côte à côte,
- des moyens (4) d'alimentation des poutres gonflables A, B, C...M, N en fluide sous pression,
- des moyens de coulissement des poutres A, B, C...M, N le long d'au moins un chemin (2, 2a) de déploiement ou de repliage formé par une poutre rigide traversant de manière étanche ces poutres,
caractérisée en ce que la poutre rigide est formée par une canalisation (3) de transport du fluide sous pression pour le gonflage ou le dégonflage des poutres A, B, C...M, N communiquant, d'une part, à au moins une de ses extrémités avec les moyens (4) d'alimentation en fluide sous pression et, d'autre part, avec l'intérieur d'au moins une poutre gonflable A, B, C...M, N par au moins un orifice (5, 5a, 5b, 5c, 5d) ménagé dans la paroi de la canalisation (3) et muni de moyens (40) d'obturation.

2. Voûte gonflable selon la revendication 1, caractérisée en ce que la canalisation (3) est formée par un tube de section circulaire.

3. Voûte gonflable selon la revendication 1, caractérisée en ce que la canalisation (3) est formée par un tube de section rectangulaire.

4. Voûte gonflable selon la revendication 1, caractérisée en ce que les moyens d'alimentation des poutres gonflables A, B, C...M, N sont formés par au moins un générateur (4) de fluide sous pression.

5. Voûte gonflable selon l'une des revendications 1 à 4, caractérisée en ce que le générateur (4) de fluide sous pression est un ventilateur centrifuge comportant, d'une part, un orifice (21) d'aspiration muni d'une première gaine souple (23) dont l'extrémité libre comporte des moyens (26) de connexion avec une seconde gaine souple (24) reliée à la canalisation (3) et, d'autre part, un orifice de refoulement (22) comportant des moyens (28) de connexion avec la seconde gaine souple (24) destinée à être reliée alternativement par des moyens de connexion avec l'orifice de refoulement (22) pour gonfler les poutres A, B, C...M, N ou avec l'extrémité libre de la première gaine souple (23) pour dégonfler lesdites poutres.

6. Voûte gonflable selon la revendication 1, caractérisée en ce que les moyens d'obturation sont formés par des portes étanches (40) associées à des moyens (41, 41a) de commande de leur ouverture ou de leur fermeture.

7. Voûte gonflable selon la revendication 6, caractérisée en ce que chaque porte (40) comporte au moins un vantail (42) pivotant dans la canalisation (3) entre une position de fermeture assurant la continuité de la paroi externe de ladite canalisation (3) et une position inclinée d'ouverture assurant, au travers des orifices (5, 5a, 5b, 5c, 5d), l'orientation du fluide sous pression de cette canalisation (3) vers ladite au moins une poutre gonflable A, B, C...M, N ou de ladite au moins poutre gonflable A, B, C...M, N vers ladite canalisation (3).

8. Voûte gonflable selon les revendications 1, 6 et 7, caractérisée en ce que la canalisation (3) comprend au moins deux orifices opposés (5, 5a, 5b, 5c, 5d) munis de vantaux (42) s'ouvrant l'un vers l'autre et comportant un mécanisme de serrage en position de fermeture composé de deux biellettes (44, 45) articulées entres elles à une de leurs extrémités et articulées chacune à leur autre extrémité sur chacun desdits vantaux (42), lesdits moyens de commande de l'ouverture ou de la fermeture des vantaux (42) étant reliés aux biellettes (44, 45) en leur point commun (46) d'articulation.

9. Voûte gonflable selon la revendication 1, caractérisée en ce que les moyens d'obturation sont formés par des clapets anti-retour (74) actionnés par la différence des pressions de fluide régnant, d'une part, dans ladite canalisation (3) et, d'autre part, dans ladite au moins une poutre gonflable A, B, C,...M, N.

10. Voûte gonflable selon la revendication 9, caractérisée en ce que chaque clapet anti-retour (74) comporte au moins une première membrane (75) obturant l'orifice (5) correspondant et coopérant avec une seconde membrane (76) entourant ledit orifice (5) et reliée sur une portion de sa périphérie avec la première membrane (75), lesdites première et seconde membranes (75, 76) étant déplaçables, par la différence des pressions de fluide, entre une position d'obturation de l'orifice (5) correspondant dans laquelle les membranes (75, 76) sont appliquées l'une sur l'autre de façon étanche et une position d'ouverture dudit orifice (5) dans laquelle les membranes (75, 76) sont écartées l'une de l'autre et ménagent entre elles au moins une ouverture (79) de passage du fluide.

11. Voûte gonflable selon l'une des revendications 1 à 5, caractérisée en ce que les parois contiguës (60, 61) des poutres gonflables A, B, C...M, N adjacentes sont reliées entres elles de manière étanche autour d'au moins une canalisation (3) correspondante par une platine (62) portant les moyens (63) de coulissement et ménageant avec ladite au moins une canalisation (3) un espace libre (64) obturable par un joint d'étanchéité (65, 66, 90).

12. Voûte gonflable selon la revendication 11, caractérisée en ce que le joint d'étanchéité (65) est porté par la platine (62) correspondante et frotte sur la paroi externe de la canalisation (3) au cours du déploiement ou de l'escamotage de la voûte (1).

13. Voûte gonflable selon la revendication 11 ou 12, caractérisée en ce que le joint d'étanchéité (66) est constitué par un joint gonflable.

14. Voûte gonflable selon la revendication 11, caractérisée en ce que le joint d'étanchéité (90) est formé par une double membrane annulaire (91) comportant, sur l'un de ses bords, une lèvre élastique (92) et sur l'autre des ses bords au moins un talon (93) de fixation sur la platine (62), ladite double membrane annulaire (91) ménageant intérieurement un espace (94) relié à des moyens de gonflage et étant déformable entre un premier état non gonflé assurant l'étanchéité entre deux poutres A, B, C...M, N adjacentes par serrage élastique de la lèvre (92) sur la canalisation (3) et un second état gonflé ménageant un passage entre les deux poutres A, B, C...M, N adjacentes.

15. Voûte gonflable selon la revendication 14, caractérisée en ce que la lèvre élastique (92) est formée par un anneau torique.

16. Voûte gonflable selon les revendications 14 et 15, caractérisée en ce que le joint d'étanchéité (90) est réalisé en gomme élastique d'élastomère ou de plastomère renforcée par une nappe de câblés (95) disposés radialement et s'étendant de manière continue dans ledit talon (93) et la double membrane annulaire (91).

17. Voûte gonflable selon la revendication 11 ou 14, caractérisée en ce que les platines (62) adjacentes sont maintenues écartées l'une de l'autre par au moins une entretoise (70), d'une distance telle que la longueur de la canalisation (3) entre lesdites platines (62) adjacentes comporte au moins une partie de la surface d'au moins un desdits orifices obturables (5, 5a, 5b, 5c, 5d).

18. Voûte gonflable selon la revendication 17, caractérisée en ce que l'entretoise (70) est fixée à la fois sur les platines adjacentes (62) de la première poutre A, la longueur de cette entretoise (70) correspondant à l'écartement de ces platines (62) lorsque la première poutre A est gonflée.

19. Voûte gonflable selon l'une des revendications précédentes, caractérisée en ce que les parois contiguës (60, 61) des poutres gonflables A, B, C...M, N adjacentes sont reliées entres elles par au moins une bande auto-agrippante (71).

20. Voûte gonflable selon l'une des revendications précédentes, caractérisée en ce que la canalisation (3) de transport du fluide sous pression est disposée au milieu desdites poutres A, B, C...M, N.

## Patentansprüche

1. Aufblähbares Gewölbe, das durch Befüllung mit einem Fluid entfaltet und durch Ablassen des Fluids zusammengefaltet werden kann, mit folgenden Merkmalen:
- einer Mehrzahl von nebeneinander angeordneten, aufblähbaren Längsträgern A, B, C...M, N,
- einer Einrichtung (4) zum Zuführen eines unter Druck stehenden Fluids an die aufblähbaren Längsträger A, B, C...M, N,
- einer Anordnung zum geführten Gleiten der Längsträger A, B, C...M, N längs wenigstens eines Entfaltungs- bzw. Zusammenfaltungsweges (2, 2a) in Form eines starren Trägers, der die Längsträger in abgedichteter Weise durchdringt,
dadurch gekennzeichnet, daß der starre Träger durch einen Kanal (3) gebildet ist, der zum Transport des Druckfluids für das Befüllen bzw. Entleeren der Längsträger A, B, C...M, N ausgebildet ist und zum einen an wenigstens einem seiner Enden mit der Einrichtung (4) zur Druckfluidzufuhr und zum anderen über wenigstens eine in der Wand des Kanals (3) ausgebildete und mit einer Verschlußeinrichtung (40) versehene Öffnung (5, 5a, 5b, 5c, 5d) mit dem Inneren wenigstens eines Längsträgers A, B, C...M, N in Verbindung steht.

2. Aufblähbares Gewölbe nach Anspruch 1, dadurch gekennzeichnet, daß der Kanal (3) durch ein Rohr kreisförmigen Querschnitts gebildet ist.

3. Aufblähbares Gewölbe nach Anspruch 1, dadurch gekennzeichnet, daß der Kanal (3) durch ein Rohr rechteckigen Querschnitts gebildet ist.

4. Aufblähbares Gewölbe nach Anspruch 1, dadurch gekennzeichnet, daß die Einrichtung (4) zur Zufuhr eines Fluids an die aufblähbaren Längsträger A, B, C...M, N durch wenigstens einen Druckfluidgenerator (4) gebildet ist.

5. Aufblähbares Gewölbe nach einem der Ansprüche 1 bis 4, dadurch gekennzeichnet, daß der Druckfluidgenerator (4) ein Zentrifugallüfter ist, wobei der Zentrifugallüfter einerseits eine Ansaugöffnung (21) aufweist, die mit einer ersten biegsamen Rohrleitung (23) versehen ist, deren freies Ende mit einer Einrichtung (26) zum Anschluß an eine mit dem Kanal (3) verbundene zweite biegsame Rohrleitung (24) ausgestattet ist, und der Zentrifugallüfter andererseits eine Ausstoßöffnung (22) aufweist, die mit einer Einrichtung (28) zum Anschluß an die zweite biegsame Rohrleitung (24) versehen ist, welche dazu bestimmt ist, mittels einer Anschlußeinrichtung alternativ mit der Ausstoßöffnung (22) verbunden zu werden, um die Längsträger A, B, C...M, N aufzublähen, oder mit dem freien Ende der ersten biegsamen Rohrleitung (23) verbunden zu werden, um die Längsträger erschlaffen zu lassen.

6. Aufblähbares Gewölbe nach Anspruch 1, dadurch gekennzeichnet, daß die Verschlußeinrichtung durch Dichttüren (40) gebildet ist, die mit einem Organ (41, 41a) zum Steuern ihres Öffnens oder Schließens verbunden sind.

7. Aufblähbares Gewölbe nach Anspruch 6, dadurch gekennzeichnet, daß jede Dichttür (40) wenigstens einen Flügel (42) aufweist, der im Kanal (3) zwischen einer Schließstellung, welche die Unterbrechungsfreiheit der Außenwand des Kanals (3) herstellt, und einer geneigten Öffnungsstellung schwenkbar ist, die über die Öffnungen (5, 5a, 5b, 5c, 5d) die Lenkung des Druckfluids vom Kanal (3) zu dem wenigstens einen aufblähbaren Längsträger A, B, C...M, N bzw. von dem wenigstens einen aufblähbaren Längsträger A, B, C...M, N zum Kanal (3) sicherstellt.

8. Aufblähbares Gewölbe nach den Ansprüchen 1, 6 und 7, dadurch gekennzeichnet, daß der Kanal (3) wenigstens zwei einander gegenüberliegende Öffnungen (5, 5a, 5b, 5c, 5d) aufweist, die mit Flügeln (42) versehen sind, welche sich beim Öffnen aufeinander zubewegen und einen Klemmechanismus umfassen, der ausgebildet ist, die Flügel (42) in der Schließstellung zu halten, wobei der Klemmechanismus aus zwei Armen (44, 45) besteht, die an einem ihrer Enden gelenkig miteinander verbunden sind, während das andere Ende der Arme (44, 45) an je einem der Flügel (42) angelenkt ist, und das Organ zum Steuern des Öffnens oder Schließens der Flügel (42) mit den Armen (44, 45) an deren gemeinsamem Gelenkpunkt (46) verbunden ist.

9. Aufblähbares Gewölbe nach Anspruch 1, dadurch gekennzeichnet, daß die Verschlußeinrichtung durch Ventilklappen (74) gebildet ist, die durch den Unterschied der Fluiddrücke betätigt werden, welche einerseits im Kanal (3) und andererseits in dem wenigstens einen aufblähbaren Längsträger A, B, C...M, N herrschen.

10. Aufblähbares Gewölbe nach Anspruch 9, dadurch gekennzeichnet, daß jede Ventilklappe (74) wenigstens eine erste Membran (75) aufweist, welche die zugeordnete Öffnung (5) verschließt und mit einer zweiten Membran (76) zusammenwirkt, die diese Öffnung (5) umgibt und in einem Bereich ihres Umfangs mit der ersten Membran (75) verbunden ist, wobei die erste Membran (75) und die zweite Membran (76) durch den Unterschied der Fluiddrücke zwischen einer die zugeordnete Öffnung (5) verschließenden Stellung, in der die Membranen (75, 76) dicht aufeinander liegen, und einer die Öffnung (5) freigebenden Stellung, in der die Membranen (75, 76) voneinander beabstandet sind und zwischen sich wenigstens eine Fluiddurchlaßöffnung (79) bilden, bewegbar sind.

11. Aufblähbares Gewölbe nach einem der Ansprüche 1 bis 5, dadurch gekennzeichnet, daß die aneinandergrenzenden Wände (60, 61) zueinander benachbarter aufblähbarer Längsträger A, B, C...M, N um einen zugeordneten Kanal (3) herum dicht miteinander verbunden sind, und zwar durch eine Platte (62), welche die Gleitführungseinrichtung (63) trägt und mit dem wenigstens einen Kanal (3) einen freien Raum (64) bildet, der durch ein Dichtelement (65, 66, 90) verschließbar ist.

12. Aufblähbares Gewölbe nach Anspruch 11, dadurch gekennzeichnet, daß das Dichtelement (65) an der zugeordneten Platte (62) gelagert ist und beim Entfalten bzw. Zusammenfalten des Gewölbes (1) an der Außenwand des Kanals (3) reibt.

13. Aufblähbares Gewölbe nach Anspruch 11 oder 12, dadurch gekennzeichnet, daß das Dichtelement (66) durch eine aufblähbare Dichtung gebildet ist.

14. Aufblähbares Gewölbe nach Anspruch 11, dadurch gekennzeichnet, daß das Dichtelement (90) durch eine ringförmige Doppelmembran (91) gebildet ist, die an einem ihrer Ränder eine elastische Lippe (92) und am anderen Rand wenigstens einen Ansatz (93) zur Befestigung an der Platte (62) besitzt, wobei die ringförmige Doppelmembran (91) in ihrem Inneren einen mit einer Befüllungseinrichtung verbundenen Raum (94) aufweist und zwischen einem nicht aufgeblähten ersten Zustand, der durch elastischen Andruck der Lippe (92) am Kanal (3) die Dichtheit zwischen zwei benachbarten Längsträgern A, B, C...M, N herstellt, und einem aufgeblähten zweiten Zustand, der einen Durchlaß zwischen den beiden benachbarten Längsträgern A, B, C...M, N herstellt, verformbar ist.

15. Aufblähbares Gewölbe nach Anspruch 14, dadurch gekennzeichnet, daß die elastische Lippe (92) durch einen torusförmigen Ring gebildet ist.

16. Aufblähbares Gewölbe nach den Ansprüchen 14 und 15, dadurch gekennzeichnet, daß das Dichtelement (90) aus elastischem Elastomer- oder Plastomergummi gebildet ist, der durch eine Einlage von Drähten (95) verstärkt ist, die radial angeordnet sind und sich unterbrechungsfrei im Ansatz (93) und in der ringförmigen Doppelmembran (91) erstrecken.

17. Aufblähbares Gewölbe nach Anspruch 11 oder 14, dadurch gekennzeichnet, daß die einander benachbarten Platten (62) mittels wenigstens eines Distanzstücks (70) in solchem Abstand zueinander gehalten werden, daß die zwischen den benachbarten Platten (62) liegende Strecke des Kanals (3) wenigstens einen Teil der Fläche wenigstens einer der verschließbaren Öffnungen (5, 5a, 5b, 5c, 5d) umfaßt.

18. Aufblähbares Gewölbe nach Anspruch 17, dadurch gekennzeichnet, daß das Distanzstück (70) auch an den dem ersten Längsträger A benachbarten Platten (62) befestigt ist und die Länge dieses Distanzstücks (70) dem Abstand entspricht, der zwischen diesen Platten (62) im aufgeblähten Zustand des ersten Längsträgers A besteht.

19. Aufblähbares Gewölbe nach einem der vorangehenden Ansprüche, dadurch gekennzeichnet, daß die aneinandergrenzenden wände (60, 61) der einander benachbarten aufblahbaren Längsträger A, B, C...M, N durch wenigstens ein selbsttätig ankoppelndes Band (71) miteinander verbunden sind.

20. Aufblähbares Gewölbe nach einem der vorangehenden Ansprüche, dadurch gekennzeichnet, daß der dem Transport des Druckfluids dienende Kanal (3) in der Mitte der Längsträger A, B, C...M, N angeordnet ist.

## Claims

1. Inflatable arch which can be deployed and retracted by inflation and deflation, respectively, comprising:
a plurality of longitudinal inflatable beams A, B, C...M, N arranged side by side,
means (40) for supplying the inflatable beams A, B, C...M, N with pressurised fluid,
means for sliding the beams A, B, C...M, N along at least one deployment or retraction pathway formed by a rigid beam passing through these beams in leaktight manner,
characterised in that the rigid beam is formed by a conduit (3) for transporting pressurised fluid for the inflation or deflation of the beams A, B, C...M, N which communicates, on the one hand, at least one of its ends, with the means (4) for supplying pressurised fluid and, on the other hand, with the inside of at least one inflatable beam A, B, C...M, N via at least one orifice (5, 5a, 5b, 5c, 5d) provided in the wall of the conduit (3) and equipped with sealing means (40).

2. Inflatable arch according to claim 1, characterised in that the conduit (3) is formed by a tube of circular cross section.

3. Inflatable arch according to claim 1, characterised in that the conduit (3) is formed by a tube of rectangular cross section.

4. Inflatable arch according to claim 1, characterised in that the means for supplying the inflatable beams A, B, C...M, N are formed by at least one generator (4) of pressurised fluid.

5. Inflatable arch according to one of claims 1 to 4, characterised in that the pressurised fluid generator (4) is a centrifugal fan comprising, on the one hand, an intake port (21) provided with a first flexible duct (23) the free end of which comprises means (26) for connection to a second flexible duct (24) connected to the conduit (3) and, on the other hand, a displacement port (22) comprising means (28) for connection to the second flexible duct (24) adapted to be connected by connecting means to the displacement port (22) in order to inflate the beams A, B, C...M, N or alternatively to the free end of the first flexible duct (23) in order to deflate the said beams.

6. Inflatable arch according to claim 1, characterised in that the sealing means are formed by leaktight gates (40) associated with means (41, 41a) for controlling their opening or closing.

7. Inflatable arch according to claim 6, characterised in that each gate (40) comprises at least one flap (42) pivoting in the conduit (3) between a closed position which ensures the continuity of the outer wall of said conduit (3) and an inclined open position which ensures, across the orifices (5, 5a, 5b, 5c, 5d), that the pressurised fluid is oriented from this conduit (3) towards at least one inflatable beam A, B, C...M, N or from said at least one inflatable beam A, B, C...M, N towards said conduit (3).

8. Inflatable arch according to claims 1, 6 and 7, characterised in that the conduit (3) comprises at least two opposing openings (5, 5a, 5b, 5c, 5d) provided with flaps (42) which open towards one another and comprising a mechanism for locking in the closed positions, made up of two connecting rods (44, 45) articulated on one another at one end and each articulated, at their other end, on each of said flaps (42), said means for controlling the opening or closing of the flaps (42) being connected to the connecting rods (44, 45) at their common articulation point (46).

9. Inflatable arch according to claim 1, characterised in that the sealing means are formed by non-return valves (74) actuated by the fluid pressure differences prevailing, on the one hand, in said conduit (3) and, on the other hand, in the at least one inflatable beam A, B, C...M, N.

10. Inflatable arch according to claim 9, characterised in that each non-return valve (74) comprises at least one first membrane (75) sealing the corresponding opening (5) and cooperating with a second membrane (76) surrounding said orifice (5) and connected, on part of its periphery, to the first membrane (75), said first and second membranes (75, 76) being movable, by the difference in fluid pressures, between a closed position of the corresponding orifice (5) wherein the membranes (75, 76) are applied tightly against one another and an open position of said orifice (5) wherein the membranes (75, 76) are spaced from one another and define between them at least one opening (79) for the passage of the fluid.

11. Inflatable arch according to one of claims 1 to 5, characterised in that the adjacent walls (60, 61) of the adjacent inflatable beams A, B, C...M, N are connected to one another in leaktight manner around at least one corresponding conduit (3) by means of a plate (62) carrying the sliding means (63) and defining, with said at least one conduit (3), a free space (64) which can be closed off by a sealing joint (65, 66, 90).

12. Inflatable arch according to claim 11,
characterised in that the sealing joint (65) is carried by the corresponding plate (62) and rubs against the outer wall of the conduit (3) during the deployment or retraction of the arch (1).

13. Inflatable arch according to claim 11 or 12,
characterised in that the sealing joint (66) consists of an inflatable joint.

14. Inflatable arch according to claim 11,
characterised in that the sealing joint (90) is formed by an annular double membrane (91) comprising, on one of its edges, a flexible lip (92) and, on its other edge, at least one lug (93) for fixing to the plate (62), said annular double membrane (91) defining on the inside a space (94) connected to inflation means and being deformable between a first, uninflated state providing a seal between two adjacent beams A, B, C...M, N by flexible clamping of the lip (92) over the conduit (3) and a second, inflated state defining a passage between the two adjacent beams A, B, C...M, N.

15. Inflatable arch according to claim 14,
characterised in that the flexible lip (92) is formed by a toroidal ring.

16. Inflatable arch according to claims 14 and 15,
characterised in that the sealing joint (90) is made of flexible elastomer or plastomer rubber reinforced with a layer of cables (95) arranged radially and extending continuously into said lug (93) and the annular double membrane (91).

17. Inflatable arch according to claim 11 or 14,
characterised in that the adjacent plates (62) are held apart from one another by at least one spacer (70), at a spacing such that the length of the conduit (3) between said adjacent plates (62) comprises at least part of the surface of at least one of said sealable orifices (5, 5a, 5b, 5c, 5d).

18. Inflatable arch according to claim 17,
characterised in that the spacer (70) is fixed at the same time to the adjacent plates (62) of the first beam A, the length of said spacer (70) corresponding to the spacing of these plates (62) when the first beam A is inflated.

19. Inflatable arch according to one of the preceding claims, characterised in that the adjacent walls (60, 61) of the adjacent inflatable beams A, B, C...M, N are connected to one another by at least one self-gripping strip (71).

20. Inflatable arch according to one of the preceding claims, characterised in that the conduit (3) for conveying pressurised fluid is arranged in the centre of said beams A, B, C...M, N.
